# EUROPÄISCHE PATENTSCHRIFT

(11) **EP 0 980 504 B1**
(45) Veröffentlichungstag und Bekanntmachung des Hinweises auf die Patenterteilung: **18.09.2002**
(21) Anmeldenummer: 98925538.5
(22) Anmeldetag: 06.05.1998
(51) Int. Cl.: F28F 19/00, B60K 11/04

(54) **KÜHLER IN EINEM KRAFTFAHRZEUG MIT EINER SCHUTZEINRICHTUNG GEGEN AUFTREFFENDE PARTIKEL**
RADIATOR OF A MOTOR VEHICLE WITH A PROTECTION DEVICE AGAINST PROJECTED PARTICLES
RADIATEUR D'UN VEHICULE A MOTEUR AVEC UN DISPOSITIF DE PROTECTION CONTRE L'IMPACT DE PARTICULES

(30) Priorität: 07.05.1997 DE 19719021
(43) Veröffentlichungstag der Anmeldung: 23.02.2000
(73) Patentinhaber: Volkswagen Aktiengesellschaft, 38436 Wolfsburg (DE)
(72) Erfinder: SCHICHT, Horst, D-38518 Gifhorn (DE); GIERAS, Manfred, D-38533 Vordorf (DE); HUISMAN, Marinus, Puebla, 72008 (MX)
(86) Internationale Anmeldenummer: EP9802653
(87) Internationale Veröffentlichungsnummer: WO98050751

(56) Entgegenhaltungen:
- EP-A- 0 060 393
- EP-A- 0 076 928
- EP-A- 0 189 113
- DE-A- 2 515 007
- DE-A- 3 109 955
- US-A- 2 981 520
- US-A- 3 190 352
- US-A- 3 385 355
- US-A- 3 448 804
- US-A- 4 715 431
- US-A- 5 042 575

## Beschreibung

Die Erfindung betrifft einen Kühler in einem Kraftfahrzeug nach dem Oberbegriff des Anspruchs 1.

Kühler in Kraftfahrzeugen enthalten in der Regel eine Vielzahl in Abständen parallel liegender Kühlrohre als Stegrohre, die durch gewellte Wärmeableitbieche miteinander verbunden sind. Als medienführende Kühlrohre werden Rundrohre oder Flachrohre verwendet. Solche Kühler werden beispielsweise als Wärmetauscher im Motorkühlkreis oder als Kondensatoren in einer Klimaanlage im Fahrzeug eingesetzt.

Um eine effektive Kühlleistung zu erhalten, werden solche Kühler üblicherweise im Fahrzeugfrontbereich an einer gut durch den Fahrtwind anströmbaren Stelle angeordnet. Ein solcher kühlender Luftstrom kann Partikel, wie z.B. kleiner Schottersteinchen, mit sich führen, insbesondere beim Überholen, beim Gegenverkehr und Kolonnenfahren auf Straßen mit unzureichend befestigtem Untergrund. Zur Gewichtsreduzierung der Kühler und für einen guten Wärmeaustausch zwischen der Kühlluft und dem Kühlmedium werden die Kühlrohrwände möglichst dünnwandig dimensioniert, so daß durch solche Partikel die Kühlmedium führenden Stegrohre mechanisch beschädigt werden können. Dabei können weniger kritische Beschädigungen der Oberftächenbeschichtung auftreten, jedoch können die dünnwandigen Stegrohre auch leckgeschlagen werden. Dies führt zu einem Ausfall der Motorkühlung und zum Liegenbleiben des Fahrzeugs in Verbindung mit aufwendigen Reparaturen.

Zur Reduzierung der Probleme der Verschmutzung bzw. des Abriebs durch Partikel wurde bereits eine Mehrzahl von Vorschlägen gemacht, von denen nur die folgenden genannt seien:

An dem Wärmetauscher des Fahrzeugkühlers nach der gattungsbildenden EP 0 060 393 A2 ist zur Entstaubung der Kühlluft eine zur Wartung auswechselbare Attrappe lufteintrittsseitig mittels leicht lösbarer Verbindungen befestigt. Offenbart sind als leicht lösbare Verbindungen an Stegrohre angeschweißte seitliche Führungsleisten für eine schieberartig ausgebildete Attrappe. Solche Verbindungen verteuern die Fertigung und erschweren die Nachrüstung des im wesentlichen durch die Attrappe gebildeten Partikelschutzes, da Schweißungen erforderlich sind.

Besitzt, wie in der EP 0 076 928 A1 angegeben, die Attrappe eine Gitterstruktur, die mit derjenigen des Wärmetauschers, also der Stegrohranordnung, übereinstimmt, bietet diese Attrappenlösung den Vorteil, daß sie den Strömungswiderstand für die Kühlluft praktisch nicht erhöht, und zwar auch dann nicht, wenn die vor den Stegrohren verlaufenden Gitterstege der Attrappe gemäß der EP 0 076 928 A1 etwas Übermaß gegenüber den Querabmessungen (Breite) der Stegrohre haben.

Den genannten Vorteil der Strömungswiderstandsarmut weisen andere Konstruktionen nicht auf, bei denen der Partikelschutz den gesamten Kühlluft-Strömungsquerschnitt erfaßt, also außer acht läßt, daß in Abständen zwischen Stegrohren liegende Flächen gegen auftreffende Partikel relativ unempfindlich sind. So beschreibt die US-PS 3,385,355 einen Kühler mit einer lufteintrittsseitigen Platte mit Schlitzen und Ausstellungen, die rechteckige Strömungskanäle zur Ablenkung von Partikeln bilden.

Die US-PS 5, 042, 575 schließlich offenbart die Befestigung einer auf elektrochemischem Wege gegen biologische Ablagerungen wirkenden Gitteranordnung an einem Wärmetauscher mittels hakenförmiger Fortsätze an der Gitteranordnung, die den Wärmetauscher an seiner Oberseite und an seiner Unterseite übergreifen. Infolge Fehlens von Befestigungsmitteln in mittleren Bereichen dieser Gitteranordnung besteht die Gefahr, daß im Fahrbetrieb infolge Erschütterungen Relativbewegungen zwischen Bereichen der Gitteranordnung einerseits und des Wärmetauschers andererseits auftreten, die leicht zu störender Geräuschentwicklung, gegebenenfalls auch zu Beschädigungen, führen können.

Aufgabe der Erfindung ist, einen gattungsgemäßen Kühler mit einem Schutz gegen auftreffende Partikel zu schaffen, der bei guter Schutzfunktion den Kühlluftstrom nicht oder nur wenig beeinflußt und dabei in einer platzsparenden und gewichtsgünstigen Anordnung einfach und preisgünstig herstellbar sowie nachrüstbar ist, und der im Betrieb des Fahrzeugs einen festen Sitz aufweist.

Diese Aufgabe wird bei einem gattungsgemäßen Kühler mit den kennzeichnenden Merkmalen des unabhängigen Anspruchs 1 gelöst, vorteilhafte Ausbildungen der Erfindung beschreiben die abhängigen Ansprüche.

Die Erfindung verwendet also gleichsam Abdeckschienen oder Gitterstege, die zweckmäßigerweise im Abstand der abzudeckenden Stegrohrwände in einem Gitterverbund angeordnet sind. Die Abdeckschienen oder das Gitterteil sind in die Zwischenräume zwischen den Stegrohren eingeclipst. Die erforderlichen Clipse können dabei unmittelbar an die Abdeckschienen oder das Gitterteil angeformt oder als separate Clipsstücke ausgeführt sein. Die Abdeckschienen bzw. das Gitterteil und die Clipse können aus Blech oder bevorzugt aus Kunststoff als Kunststoffspritzteile hergestellt sein.

Die hier verwendeten Abdeckschienen können eine etwas größere Breite als die abzudeckenden Stegrohrwandbereiche aufweisen. Da die abzudeckenden Stegrohrwandbereiche insbesondere bei Flachrohren im Vergleich zur gesamten Kühlerfläche nur eine geringe Ausdehnung aufweisen, führt eine Vergrößerung der Breite der Abdeckschienen um 20 % bis 30 % gegenüber der Breite der gefährdeten Stegrohrwände nur zu einer unwesentlichen Beeinflussung des Kühlluftdurchsatzes.

Bei Verwendung des erfindungsgemäßen Partikelschutzes können im wesentlichen alle Einbaumaße, Montagevorrichtungen und Halterungen beibehalten werden, wie sie für entsprechende Kühler ohne den Schutz eingesetzt sind.

Je nach der speziellen Konstruktion eines Fahrzeugs und der Anordnung eines Kühlers können an der Kühlerfront mehr oder weniger durch einen Partikelaufprall gefährdete Bereiche vorliegen. Der Aufwand für den Partikelschutz kann gegebenenfalls dadurch reduziert werden, daß nur stark gefährdete Kühlerbereiche bzw. Stegrohrbereiche abgedeckt werden.

Anhand einer perspektivischen Zeichnung wird ein Ausführungsbeispiel der Erfindung erläutert.

In der Figur ist ein Teilbereich eines Kühlers 1 für ein Kraftfahrzeug dargestellt mit horizontal, parallel verlaufenden Stegrohren 2, 3, 4, 5 und 6, die durch gewellte Wärmeableitbleche 7, 8, 9 und 10 verbunden sind.

Die Stegrohre sind als Flachrohre mit einem langgestreckten, schmalen, rechteckigen Querschnitt mit je zwei gegenüberliegenden Schmalseiten 11, 12 und Breitseiten 13, 14 ausgebildet. In den Stegrohren 2 bis 6 verlaufen als Verbindung zwischen den jeweiligen Breitseiten 13, 14 parallele Stege 15, durch die Längskammern 16, hier sechs Längskammern 16, zur Führung eines Kühlmediums (Pfeil 20) gebildet sind.

Die die Stegrohre 2 bis 6 seitlich begrenzenden Außenstege 17, 18 bilden die Schmalseiten 11, 12. In der montierten Betriebsstellung des Kühlers 1 ist dieser im Vorderwagen eines Kraftfahrzeugs so angeordnet, daß er mit einem Kühlluftstrom in Richtung auf die Außenstege 18 und durch die Wellung der Wärmeableitbleche 7 bis 10 angeströmt und durchströmt wird, wie dies mit dem Pfeil 19 angedeutet ist. Mit dem Kühlluftstrom (Pfeil 19) werden Partikel, wie kleine Steinchen, Sand etc. mitgeführt.

Das Auftreffen dieser Partikel auf die Schmalseiten 11 der Stegrohre 2 bis 6 verhindert das Gitterteil 22, bestehend aus horizontal und parallel verlaufenden Abdeckschienen 23, die durch Vertikalstege 25 verbunden sind und die im montierten Zustand die Schmalseiten 11 der Stegrohre 2 bis 6 bzw. deren Außenstege 18 abdecken. Das Gitterteil 22 ist mit angeformten Clipsen 24 oder gegebenenfalls separaten Clipsen 26 (alternativ gestrichelt eingezeichnet) in den Zwischenräumen der Stegrohre 2 bis 6 befestigbar. Die Abdeckschienen 23 können auch einzeln ohne Gitterstruktur an die jeweiligen Stegrohre 2 bis 6 geclipst werden. Das Gitterteil 22 ist als Kunststoffspritzteil hergestellt. Ein so am Kühler 1 angebrachtes Gitterteil 22 stellt einen wirksamen Schutz gegen Beschädigung durch einen Partikelflug dar und verhindert insbesondere ein Leckschlagen der Stegrohre 2 bis 6. Die Schutzwirkung kann dadurch erhöht werden, daß die Abdeckbreite der Abdeckschienen 23 um 20 Prozent bis 30 Prozent größer gewählt wird als die Breite der zugeordneten Schmalseiten 11 der Stegrohre 2 bis 6.

Gegebenenfalls kann es ausreichend sein, den Schutz nur dort in einem Kühler zu verwenden, wo durch einen Partikelflug besonders gefährdete Stellen vorliegen.

## Patentansprüche

1. Kühler in einem Kraftfahrzeug mit kühlmittelführenden, beabstandeten Stegrohren (2 bis 6) und einem nur in Richtung der Schmalseiten der Stegrohre auftreffender Partikel (Pfeil 19) gerichteten, durch diese mechanisch belastete Stegrohrwände (18) abdeckenden Gitterteil (22) als Partikelschlagschutz, **dadurch gekennzeichnet, daß** das Gitterteil (22) mittels in Abstände zwischen den Stegrohren (2 bis 6) ragender, sich an den Stegrohren (2 bis 6) abstützender Clipse (24, 26) befestigt ist.

2. Kühler nach Anspruch 1, **dadurch gekennzeichnet, daß** die Clipse (24, 26) an das Gitterteil (22) angeformt sind.

3. Kühler nach Anspruch 1, **dadurch gekennzeichnet, daß** die Clipse (26) separate Bauteile sind.

4. Kühler nach einem der Ansprüche 1 bis 3, **dadurch gekennzeichnet, daß** die Breite von mechanisch belastete Stegrohrwände (18) abdeckenden, Bestandteile des Gitterteils (22) bildenden Abdeckschienen (23) 20 Prozent bis 30 Prozent größer als die Breite dieser Stegrohrwände (18) ist.

5. Kühler nach einem der Ansprüche 1 bis 4, **dadurch gekennzeichnet, daß** sich das Gitterteil (22) nur vor mechanisch besonders belastete Stegrohre (2 bis 6) bzw. Stegrohrbereiche erstreckt.

6. Kühler nach Anspruch 5, **dadurch gekennzeichnet, daß** das Gitterteil durch unverbundene Abdeckschienen (23) gebildet ist, die individuell durch Clipse (24, 26) an Stegrohren (2 bis 6) lösbar befestigt sind.

## Claims

1. Radiator in a motor vehicle having coolant-conducting, spaced-apart ribbed pipes (2 to 6) and, as protection against the impact of particles, a grid part (22) which faces only in the direction of particles impacting on the narrow sides of the ribbed pipes (arrow 19) and covers the ribbed pipe walls (18) loaded mechanically by said particles, **characterized in that** the grid part (22) is fastened by means of clips (24, 26) which project into spaces between the ribbed pipes (2 to 6) and are supported against the ribbed pipes (2 to 6).

2. Radiator according to Claim 1, **characterized in that** the clips (24, 26) are integrally formed on the grid part (22).

3. Radiator according to Claim 1, **characterized in that** the clips (26) are separate components.

4. Radiator according to one of Claims 1 to 3, **characterized in that** the width of covering rails (23) which cover mechanically loaded ribbed pipe walls (18) and form parts of the grid part (22) is 20 per cent to 30 per cent greater than the width of these ribbed pipe walls (18).

5. Radiator according to one of Claims 1 to 4, **characterized in that** the grid part (22) extends only in front of mechanically particularly loaded ribbed pipes (2 to 6) or ribbed pipe regions.

6. Radiator according to Claim 5, **characterized in that** the grid part is formed by unconnected covering rails (23) which are individually fastened releasably to ribbed pipes (2 to 6) by clips (24, 26).

## Revendications

1. Radiateur d'un véhicule automobile comprenant des tubes nervurés (2 à 6) espacés, conduisant le réfrigérant, et une partie de grille (22) orientée uniquement dans la direction des particules (flèche 19) venant frapper les côtés étroits des tubes nervurés, recouvrant les parois (18) des tubes nervurés sollicitées mécaniquement par ces particules, servant de protection contre l'impact des particules, **caractérisé en ce que** la partie de grille (22) est fixée au moyen de clips (24, 26) saillant de façon espacée entre les tubes nervurés (2 à 6) et s'appuyant contre les tubes nervurés (2 à 6).

2. Radiateur selon la revendication 1, **caractérisé en ce que** les clips (24, 26) sont formés sur la partie de grille (22).

3. Radiateur selon la revendication 1, **caractérisé en ce que** les clips (26) sont des composants séparés.

4. Radiateur selon l'une quelconque des revendications 1 à 3, **caractérisé en ce que** la largeur de rails de recouvrement (23) recouvrant des parois (18) des tubes nervurés sollicitées mécaniquement, constituant des composants de la partie de grille (22), est supérieure de 20 à 30 pour-cent à la largeur de ces parois (18) des tubes nervurés.

5. Radiateur selon l'une quelconque des revendications 1 à 4, **caractérisé en ce que** la partie de grille (22) ne s'étend que devant des tubes nervurés (2 à 6) ou des zones de tubes nervurés particulièrement soumis à des sollicitations mécaniques.

6. Radiateur selon la revendication 5, **caractérisé en ce que** la partie de grille est formée par des rails de recouvrement (23) non connectés qui sont fixés individuellement de manière détachable par des clips (24, 26) sur des tubes nervurés (2 à 6).
